# EUROPÄISCHE PATENTANMELDUNG

(11) **EP 4 620 574 A1**
(43) Veröffentlichungstag der Anmeldung: **24.09.2025**
(21) Anmeldenummer: 25156872.1
(22) Anmeldetag: 10.02.2025
(51) Int. Cl.: B02C 13/04

(54) **REISSZAHNANORDNUNG EINER ZERKLEINERUNGSVORRICHTUNG**

(30) Priorität: 19.03.2024 DE 102024000898; 30.04.2024 DE 102024112139
(71) Anmelder: Doppstadt Beteiligungs GmbH, 42555 Velbert (DE)
(72) Erfinder: Steffen, Michael, 39240 Calbe (DE); Weihrauch, Michael, 06366 Köthen (DE); Willems, Maximilian, 51381 Leverkusen (DE)
(74) Vertreter: Von Rohr Patentanwälte Partnerschaft mbB

(57) **Zusammenfassung**

Die vorliegende Erfindung betrifft eine Reißzahnanordnung (1) einer Zerkleinerungsvorrichtung (2) zur Zerkleinerung von Aufgabegut (3), insbesondere zum Einsatz im Holzrecycling, vorgesehen zur Befestigung an einem eine Mehrzahl von Rotorabschnitten (4) aufweisenden Rotor (5), bei dem in jedem Rotorabschnitt (4) eine zumindest im Wesentlichen parallel zur Rotordrehachse (6) des Rotors (5) verlaufende Lagerachse (7) vorgesehen ist. Erfindungsgemäß ist vorgesehen, dass wenigstens ein zumindest mittelbar an der Lagerachse (7) eines Rotorabschnitts (4) lagerbarer Reißzahn (8) vorgesehen ist.

## Beschreibung

Die vorliegende Erfindung betrifft eine Reißzahnanordnung einer Zerkleinerungsvorrichtung zur Zerkleinerung von Aufgabegut, insbesondere zum Einsatz im Holzrecycling, wobei die Zerkleinerungsvorrichtung zur Befestigung an einem eine Mehrzahl von Rotorabschnitten aufweisenden Rotor vorgesehen ist. Des Weiteren betrifft die vorliegende Erfindung einen Rotor einer Zerkleinerungsvorrichtung sowie die Zerkleinerungsvorrichtung mit einem Rotor und am Rotor angeordneter Reißzahnanordnung.

Die vorliegende Erfindung betrifft das technische Gebiet der Zerkleinerungsvorrichtungen zur Zerkleinerung von Aufgabegut. Insbesondere ist/sind als Aufgabegut Holz oder Holzpartikel, Holzbestandteile, Äste oder dergleichen vorgesehen. Die Zerkleinerungsvorrichtung umfasst einen angetriebenen Rotor, der drehbar in der Zerkleinerungsvorrichtung gelagert ist. Aufgrund der entsprechenden Ausbildung des Rotors bzw. aufgrund der an dem Rotor angeordneten Zerkleinerungswerkzeuge kann im Stand der Technik eine Zerkleinerung des Aufgabegutes erfolgen, wie zum Beispiel die Zerkleinerung von Stammholz.

So ist es im Stand der Technik beispielsweise bekannt, an dem Rotor in einem Rotorabschnitt frei schwingende Schlegel anzuordnen. Die Schlegel sind letztlich als Zerkleinerungswerkzeug ausgebildet.

Bei einer ersten Rotorform ist es bekannt, dass vier zumindest im Wesentlichen baugleich ausgebildete Rotorabschnitte vorgesehen sind, wobei in jedem Rotorabschnitt eine Mehrzahl von Schlegeln angeordnet ist. So können die Schlegel hintereinander in Richtung der Drehachse des Rotors angeordnet sein. Folglich kann eine Schlegelreihe in einem Rotorabschnitt gebildet werden. Insbesondere ist nur eine Schlegelreihe in einem Rotorabschnitt vorgesehen, wobei in eine Schlegelreihe die Schlegel in Richtung der Rotordrehachse hintereinander, jedoch nicht nebeneinander in Umfangsrichtung des Rotors angeordnet sind.

Die vorgenannte Rotorform ist besonders vorteilhaft zur Zerkleinerung von Altholz bzw. beim Einsatz in der Altholzaufbereitung. Durch die Schlegel kann eine geringere Störanfälligkeit bei der Zerkleinerung von Altholz erreicht werden, da die Schlegel letztlich durch die freischwingende Anordnung hohen Kräften ausweichen können. Dies ist besonders vorteilhaft bei der Zerkleinerung von Altholz, das Störstoffe, wie Metallprofile, Metallkomponenten etc., enthalten kann, denen der Schlegel dann ausweichen kann. Diese Ausbildung des Rotors wird auch als "Schlegeltrommel" bezeichnet.

Bei einer weiteren Rotorform können neben den Schlegelreihen auch Reißzähne eingesetzt werden. Diese Rotorform benötigt eine andere Konstruktion des Rotors, da in zwei Rotorabschnitten die freischwingenden Schlegel und in zwei weiteren Rotorabschnitten, insbesondere zwischen den zwei Reihen von freischwingenden Schlegeln, die Reißzähne an Wandungen des Rotors angeordnet werden. Die Verwendung der Reißzähne ermöglicht eine vorteilhafte Zerkleinerung von Stammholz. Die Reißzähne können einen kleineren Wirkradius als die freien Schlegel haben und so gröberes und strukturierteres Material erzeugen. Dies ist vorteilhaft bei strauchigem Material und Stammholz.

Im Stand der Technik werden in der Regel in einem Betrieb beide Rotorformen, also die Schlegeltrommel und der Rotor mit den Reißzähnen, vorgehalten. Wenn beispielsweise Material mit einem höheren Anteil von Störstoffen, wie Metallkomponenten etc., behandelt werden soll, so wird die Schlegeltrommel eingesetzt. Wird beispielsweise Stammholz oder strauchiges Material zerkleinert, erfolgt ein Austausch des Rotors, so dass eine optimale Anpassung an unterschiedliche Aufgabematerialien erfolgen kann.

Nachteilig ist, dass für unterschiedliche Zerkleinerungsaufgaben bzw. für unterschiedliches Aufgabematerial unterschiedliche Rotorformen bereitgehalten werden müssen, was auch eine hohe Lagerkapazität in Anspruch nimmt. Auch ist der Austausch des Rotors vergleichsweise aufwendig und erfordert die Verwendung von entsprechendem Hebewerkzeug, so dass in der Regel von einem aufwendigen Austausch Abstand genommen wird.

Aufgabe der vorliegenden Erfindung ist es nun, die vorgenannten Nachteile des Standes der Technik zu vermeiden oder aber zumindest im Wesentlichen zu reduzieren.

Die vorgenannte Aufgabe wird zumindest im Wesentlichen durch eine Reißzahnanordnung einer Zerkleinerungsvorrichtung zur Zerkleinerung von Aufgabegut, insbesondere zum Einsatz im Holzrecycling und/oder zur Altholzaufbereitung, mit den Merkmalen des Anspruchs 1 gelöst.

Die Altholzaufbereitung ist insbesondere eine Aufbereitungsform im Holzrecycling. Ferner kann mit der erfindungsgemäßen Reißzahnanordnung auch eine Behandlung mit Stammholz erfolgen. Die Reißzahnanordnung ermöglicht folglich neben der Zerkleinerung von Stammholz auch eine effiziente Zerkleinerung von Altholz, was insbesondere Störstoffe bzw. -anteile enthält.

Die erfindungsgemäße Reißzahnanordnung ist zur Befestigung an einem eine Mehrzahl von Rotorabschnitten aufweisenden Rotor vorgesehen. Bei dem Rotor ist in jedem Rotorabschnitt eine zumindest im Wesentlichen parallel zur Rotordrehachse des Rotors verlaufende Lagerachse vorgesehen. Erfindungsgemäß ist nun vorgesehen, dass wenigstens ein zumindest mittelbar an der Lagerachse eines Rotorabschnitts lagerbarer Reißzahn vorgesehen ist.

Die Erfindung schafft nun den Vorteil, dass der Reißzahn zumindest mittelbar an der Lagerachse eines Rotorabschnitts lagerbar ist. Diese Lagerachse kann somit insbesondere bedarfsweise zur Lagerung eines freischwingenden Schlegels oder zur Lagerung eines Reißzahns verwendet werden. Reißzähne, die an Lagerachsen eines Rotorabschnitts gelagert werden können, sind in der Praxis nicht bekannt. Die Erfindung bietet nun die besonders vorteilhafte Möglichkeit, das bedarfsweise in einem Rotorabschnitt entweder freischwingende Schlegel oder Reißzähne eingesetzt werden können. Demnach müssen für unterschiedliche Aufgabematerialien nicht mehr unterschiedliche Rotoren bereitgehalten werden. Erfindungsgemäß kann stattdessen ein "Standardrotor" aus dem Stand der Technik, der zur Lagerung von freischwingenden Schlegeln dienen kann, nun bedarfsweise auch zur Lagerung von Reißzähnen verwendet werden. Dabei wird die Lagerachse eines Rotorabschnitts auch zur Lagerung des Reißzahns eingesetzt. Der Reißzahn muss nicht wie in der Praxis mehr an einer Wandung im Wandabschnitt gelagert sein, sondern die Lagerung gelingt über die Anordnung an der Lagerachse, die dann die auf den Reißzahn auftreffenden Kräfte aufnehmen kann.

Auf diese Weise kann ein Rotor, der lediglich verschwenkbare Schlegel aufweist, durch Demontage von Schlegeln in einem Rotorabschnitt und durch Montage von wenigstens einer Reißzahnanordnung umgerüstet werden. Es ist insbesondere nicht mehr erforderlich, unterschiedliche Rotoren für unterschiedliches Aufgabematerial bereit zu halten. Durch die Montage von Reißzahnanordnungen kann der Rotor auch zur Zerkleinerung von Stammholz eingesetzt werden. Sofern der Rotor beispielsweise Altholz verarbeiten soll, können die Reißzahnanordnungen demontiert und die Schlegel erneut auf der Lagerachse montiert werden. Die Lagerkapazität zum Vorhalten eines weiteren Rotors kann somit reduziert werden. Es sind lediglich zur Bereitstellung von unterschiedlichen Rotoren Reißzahnanordnungen und Schlegel vorzuhalten.

Die erfindungsgemäße Reißzahnanordnung schafft nun die Möglichkeit, dass ein Austausch der Schlegel bedarfsweise vorgenommen und der Rotor so an unterschiedliche Zerkleinerungsaufgaben vergleichsweise einfach angepasst werden kann.

Insbesondere kann der Reißzahn so an der Lagerachse angeordnet werden, dass er drehfest mit dem Rotor verbunden werden kann. Bei Drehung des Rotors dreht sich somit auch der Reißzahn mit. Allerdings ist der Reißzahn insbesondere nicht verschwenkbar relativ zur Lagerachse gelagert, wie dies insbesondere die Schlegel sein können. Der Reißzahn kann somit insbesondere fest mit dem Rotor und/oder der Lagerachse eines Rotorabschnitts verbunden werden.

Bevorzugt weist jeder Rotorabschnitt eine einzelne Lagerachse auf, die sich entlang der Länge des Rotors erstrecken kann. Demnach kann sich bevorzugt ergeben, dass sich eine Lagerachse über die Länge des Rotors erstrecken kann, wobei sich die Länge des Rotors insbesondere zumindest im Wesentlichen parallel zur Rotordrehachse ergeben kann. Folglich kann jeder Rotorabschnitt eine einzelne Lagerachse aufweisen, wobei eine Lagerachse zur Lagerung von mehreren Reißzahnanordnungen vorgesehen und/oder ausgebildet sein kann. Insbesondere können an einer Lagerachse mehrere Reißzähne gelagert sein. Die Rotorabschnitte eines Rotors können insbesondere sich im Querschnitt gesehen über wenigstens 60° des Umfangs des Rotors erstrecken. Insbesondere nimmt jeder Rotorabschnitt zumindest im Wesentlichen ein Viertel des Querschnitts des Rotors ein, so dass sich insbesondere im Querschnitt gesehen der Rotorabschnitt über zumindest im Wesentlichen 90° des Umfangs des Rotors erstreckt. Demnach sind insbesondere vier Rotorabschnitte mit jeweils einer Lagerachse vorgesehen. Die Anzahl der Rotorabschnitte kann jedoch auch variieren, insbesondere wenn eine höhere Anzahl von Reißzahnanordnungen oder Schlegeln bedarfsweise bereitgestellt werden soll. Es versteht sich, dass nicht in jedem Rotorabschnitt eine Reißzahnanordnung oder ein Schlegel angeordnet sein muss. Es können auch "freie" Rotorabschnitte in Abhängigkeit von unterschiedlichen Zerkleinerungsaufgaben bereitgestellt werden.

Des Weiteren ist vorteilhaft, dass bei Verschleiß des Reißzahns dieser vergleichsweise einfach ausgetauscht werden kann, ohne dass der gesamte Rotor ausgetauscht werden muss. Dies gelingt über die Lagerung des Reißzahns an der Lagerachse, wobei der Reißzahn insbesondere lösbar mit der Lagerachse verbunden ist und so montiert und demontiert werden kann - entweder zum Austausch mit einem Schlegel oder zur Erneuerung des Reißzahns.

Insgesamt schafft die Erfindung demnach die Möglichkeit einer einfachen Anpassbarkeit des Rotors einer Zerkleinerungsvorrichtung an unterschiedliche Zerkleinerungsaufgaben und erreicht so insbesondere den bestmöglichen Output des zerkleinerten Aufgabematerials in Abhängigkeit der gewünschten Zerkleinerung.

Bei einer besonders bevorzugten Ausführungsform ist vorgesehen, dass wenigstens ein Spannmittel der Reißzahnanordnung zum zumindest mittelbaren Verspannen des Reißzahns im und/oder am Rotorabschnitt vorgesehen ist. Das Spannmittel kann besonders bevorzugt zur drehfesten Anordnung des Reißzahns an der Lagerachse des Rotorabschnitts bzw. zur drehfesten Anordnung des Reißzahns an dem Rotorabschnitt vorgesehen sein.

Erfindungsgemäß schafft das Spannmittel eine einfache Möglichkeit der lösbaren Verbindung der Reißzahnanordnung im bzw. am Rotorabschnitt, wobei durch Verspannen und Entspannen des Spannmittels die Reißzahnanordnung bedarfsweise montiert oder demontiert werden kann. Das Spannmittel schafft ferner die Möglichkeit, eine unterschiedliche Anpassung der Reißzahnanordnung an geringfügig unterschiedliche Rotorabschnitte zu ermöglichen, in denen das Spannmittel insbesondere zumindest im Wesentlichen individuell einstellbar ist. Dies kann insbesondere zum Ausgleich von Fertigungstoleranzen vorgesehen sein. So kann das Spannmittel mit dem Reißzahn zum Verspannen zusammenwirken. Dabei kann das Spannmittel unmittelbar am Reißzahn angeordnet sein, muss es jedoch nicht. Jedenfalls wirkt das Spannmittel mit dem Reißzahn zur Verspannung zusammen. Die Spannkraft muss ferner nicht unmittelbar auf den Reißzahn einwirken. Insbesondere dreht sich der Reißzahn aufgrund des Spannmittels nicht relativ zur Lagerachse während der Benutzung der Zerkleinerungsvorrichtung. Das Spannmittel ermöglicht besonders bevorzugt eine drehfeste Anordnung an der Lagerachse des Rotorabschnitts.

Darüber hinaus ist bei einer weiteren bevorzugten Ausführungsform des Erfindungsgedankens vorgesehen, dass der Reißzahn mit einem mit der Lagerachse verbundenen und/oder verbindbaren Verbindungsmittel der Reißzahnanordnung verbunden und/oder verbindbar ist. Das Verbindungsmittel kann insbesondere bügelartig ausgebildet sein. Somit kann der Reißzahn mittelbar mit dem Rotor verbunden sein, wobei zwischen Reißzahn und Rotorabschnitt das Verbindungsmittel vorgesehen sein kann. Die Kräfte, die auf den Reißzahn im Benutzungszustand wirken, können somit über das Verbindungsmittel an den jeweiligen Rotorabschnitt übertragen werden. Der Reißzahn kann einstückig mit dem Verbindungsmittel ausgebildet sein.

Alternativ oder zusätzlich ist es auch möglich, dass der Reißzahn kraftschlüssig und/oder formschlüssig mit dem Verbindungsmittel verbunden und/oder verbindbar ist. Besonders bevorzugt ist eine lösbare Verbindung zwischen Reißzahn und Verbindungsmittel vorgesehen, so dass insbesondere der Reißzahn auswechselbar am Verbindungsmittel angeordnet ist. Eine derartige Anordnung ermöglicht insbesondere den Austausch des Reißzahns bei Verschleiß, besonders bevorzugt ohne dass das Verbindungsmittel oder die Befestigung des Verbindungsmittels am Rotorabschnitt gelöst werden muss.

Insbesondere kann das Verbindungsmittel über das Spannmittel in dem Rotorabschnitt verspannt werden und so zur Verspannung des Reißzahns führen.

Darüber hinaus kann das Verbindungsmittel vorzugsweise eine Durchgangsöffnung für die Lagerachse aufweisen. Vorzugsweise ist die Lagerachse zumindest im Wesentlichen spielfrei in der Durchgangsöffnung angeordnet. In diesem Zusammenhang ist die Bezeichnung "zumindest im Wesentlichen spielfrei" so zu verstehen, dass weiterhin eine Verspannung des Verbindungsmittels in dem Rotorabschnitt erfolgen kann, und zwar insbesondere in Umfangsrichtung. So kann insbesondere an dem Verbindungsmittel das Spannmittel an einem ersten Ende angeordnet sein. Das dem ersten Ende gegenüberliegende Ende des Verbindungsmittels kann ebenfalls verspannt werden. Auch können zwei Spannmittel an dem Verbindungsmittel angeordnet werden. Ferner ist eine spielfreie Anordnung der Lagerachse in der Durchgangsöffnung so zu verstehen, dass der Außendurchmesser der Lagerachse kleiner als der Innendurchmesser der Durchgangsöffnung ist, wobei die Durchgangsöffnung insbesondere an die äußere Form der Lagerachse angepasst sein kann. Jedoch kann die Lagerachse so in der Durchgangsöffnung angeordnet werden, dass bedarfsweise zum Austausch der Reißzahnanordnung eine Verschiebung bzw. Bewegung des Verbindungsmittels entlang der Lagerachse weiterhin möglich ist.

Des Weiteren sind an dem Verbindungsmittel besonders bevorzugt wenigstens zwei Reißzähne angeordnet. Die Reißzähne können insbesondere an gegenüberliegenden Seitenflächen des Verbindungsmittels angeordnet sein. Dabei können die Reißzähne parallel zueinander oder versetzt zueinander, insbesondere in Bezug zur Drehrichtung des Rotors versetzt hintereinander, angeordnet werden.

Eine versetzte Anordnung der Reißzähne ermöglicht insbesondere eine Auflockerung des Zerkleinerungsgutes und ein entsprechendes Nachfassen über den zurückversetzten Reißzahn des möglicherweise nicht über den anderen Reißzahn zerkleinerten Zerkleinerungsgutes.

Eine parallele Anordnung der Reißzähne ergibt allerdings auch den Vorteil, dass das Zerkleinerungsgut gleichzeitig über beide Reißzähne zerkleinert werden kann, insbesondere wodurch die auf das Aufgabegut zur Zerkleinerung ausgeübte Kraft erhöht werden kann. Sowohl eine parallele als auch eine versetzte Anordnung der Reißzähne kann insbesondere erfindungsgemäß realisiert sein.

Insbesondere ist das Verbindungsmittel derart ausgebildet, dass die Reißzähne sowohl parallel als auch versetzt zueinander an dem gleichen Verbindungsmittel anordnenbar sind, wobei, vorzugsweise, durch eine auswechselbare Anordnung der Reißzähne auch ein Wechsel von der versetzen zur parallelen Anordnung und vice versa erfolgen kann.

Die Reißzähne können insbesondere eine zumindest im Wesentlichen sichelartige Ausbildung im oberen Endbereich, der die Schneidkante aufweisen kann, aufweisen. Die Ausrichtung dieser sichelartigen Abschnitte kann darüber hinaus auch bei der versetzen Anordnung zumindest im Wesentlichen in die gleiche Richtung weisen. So können in Drehrichtung des Rotors die Reißzähne konkav im oberen Endbereich ausgebildet sein.

Bei einer weiteren bevorzugten Ausführungsform ist vorgesehen, dass das Verbindungsmittel derart ausgebildet ist, dass der Rotorabschnitt in Umfangsrichtung von dem Verbindungsmittel zumindest im Wesentlichen überspannt ist. Der Rotorabschnitt kann insbesondere an seinen Endbereichen jeweils einen Begrenzungsabschnitt, insbesondere in Form eines Rohres oder einer Wandung, aufweisen. Das Verbindungsmittel kann sich dann zwischen beiden Begrenzungsabschnitten erstrecken. Insbesondere ist das Verbindungsmittel über das Spannmittel mit diesen Begrenzungsabschnitten auch verspannt bzw. ordnet sich zumindest im Wesentlichen unmittelbar an den Begrenzungsabschnitten an. Das Verbindungsmittel kann bereichsweise insbesondere über die Begrenzungsabschnitte überstehen. Ferner kann an die Begrenzungsabschnitte jeweils ein Wandabschnitt zur Trennung der Rotorabschnitte angeordnet sein, wobei, vorzugsweise, der Wandabschnitt sich bis zu einer Welle des Rotors erstrecken kann. Die Welle ist insbesondere drehbar gelagert und ist zum Antrieb des Rotors vorgesehen.

Wie zuvor erläutert, ist besonders bevorzugt vorgesehen, dass das Spannmittel an dem Verbindungsmittel angeordnet ist. Dabei kann das Spannmittel an wenigstens einem Endbereich des Verbindungsmittels angeordnet sein. An dem den Endbereich gegenüberliegenden Endbereich des Verbindungsmittels kann ein weiteres Spannmittel angeordnet sein, muss es jedoch nicht. Der dem Endbereich gegenüberliegende Endbereich des Verbindungsmittels kann insbesondere unmittelbar an den Begrenzungsabschnitt des Rotorabschnitts anschlagen und relativ zu diesem bzw. an diesem verspannt werden.

Ferner ist bei einer weiteren bevorzugten Ausführungsform das Verbindungsmittel so ausgebildet, dass es eine Mehrzahl von Befestigungsöffnungen zur Anordnung jeweils wenigstens einer Schraubverbindung zur Befestigung des Reißzahns aufweist. Insbesondere können zur Befestigung eines Reißzahns auch mehrere Schraubverbindungen vorgesehen sein. Die mehreren Schraubverbindungen ermöglichen auch, dass die Reißzähne entlang des Verbindungsmittels an unterschiedlichen Positionen angeordnet werden, so dass besonders bevorzugt wahlweise auch der Abstand der Reißzähne zueinander variiert werden kann.

Insbesondere übersteigt die Anzahl der Befestigungsöffnungen die Anzahl der Schraubverbindungen für den Reißzahn oder die Reißzähne.

In einem weiteren bevorzugten Ausführungsbeispiel kann in jeder Befestigungsöffnung zwar eine Schraubverbindung angeordnet sein, diese Schraubverbindung kann dann aber auch den auf der gegenüberliegenden Seitenfläche angeordneten Reißzahn mit dem Verbindungsmittel verbinden. Vorzugsweise sind je Reißzahn wenigstens zwei Schraubverbindungen vorgesehen. Besonders bevorzugt ist der Reißzahn in unterschiedlichen Positionen am Verbindungsmittel montierbar. Dies wird dadurch ermöglicht, dass auf einer Seitenfläche die Anzahl der Befestigungsöffnungen die Anzahl übersteigt, die für eine Befestigung des Reißzahns über Schraubverbindungen an dem Verbindungsmittel nötig ist. So kann die wahlweise versetzte oder parallele Anordnung der Reißzähne an dem Verbindungsmittel gewährleistet werden.

Wie zuvor erläutert, kann der Reißzahn besonders bevorzugt mit mehreren Schraubverbindungen mit dem Verbindungsmittel verbindbar sein. Dabei kann eine Schraubverbindung eines Reißzahns auch zur Befestigung eines an einer gegenüberliegenden Seitenfläche des Verbindungsmittels angeordneten Reißzahns ausgebildet sein.

Wenn die Schraubverbindungen insbesondere zumindest im Wesentlichen baugleich ausgebildet sind, so können Abstandsplatten vorgesehen sein, die den Abstand eines nicht vorhandenen Reißzahns überbrücken können. So kann eine Schraubverbindung zum Hindurchführen durch das Verbindungsmittel und durch zwei Reißzähne ausgebildet sein. Wird die Schraubverbindung aber nur durch das Verbindungsmittel und einen Reißzahn geführt, so kann an der der Seitenfläche, an dem der Reißzahn angeordnet ist, gegenüberliegenden Seitenfläche die Abstandsplatte angeordnet sein, so dass die Schraubverbindung dann durch das Verbindungsmittel, einen Reißzahn und die Abstandsplatte geführt wird. Demnach müssen keine unterschiedlich langen Schraubverbindungen vorgehalten werden.

Es versteht sich, dass insbesondere die Abstandsplatte ebenfalls wenigstens eine Durchgangsöffnung für die Schraubverbindung aufweist.

Die Befestigung von zwei Reißzähnen über eine Schraubverbindung ermöglicht insbesondere eine feste Anordnung der Reißzähne an dem Verbindungsmittel und reduziert auch die Anzahl von Schraubverbindungen, da eine Schraubverbindung gleichzeitig zur Befestigung von zwei Reißzähnen verwendet werden kann.

Bei einer besonders bevorzugten Ausführungsform weist das Spannmittel einen zu verspannenden Keil auf. Der Keil kann zur Verspannung des Verbindungsmittels zwischen zwei Begrenzungsabschnitten des Rotorabschnitts ausgebildet sein. Der Keil kann dann insbesondere auch zur Montage und Demontage eingestellt bzw. justiert werden, so dass besonders bevorzugt eine optimale Verspannposition für das Verbindungsmittel und damit einhergehend für den Reißzahn gewährleistet werden kann.

Des Weiteren kann das Spannmittel ein Stellelement zum Verstellen des Keils relativ zum Verbindungsmittel aufweisen. Das Stellelement kann insbesondere eine Verstellung des Keils bewirken, insbesondere an einem Begrenzungsabschnitt des Rotorabschnitts. Das Stellelement kann fest an dem Verbindungsmittel angeordnet sein und/oder mit dem Keil verbunden sein. Das Stellelement ermöglicht somit eine einstellbare Verspannung der Reißzahnanordnung im Rotorabschnitt und besonders bevorzugt eine einfache Lösung der Verspannung des Verbindungsmittels am bzw. im Rotorabschnitt.

Besonders bevorzugt kann am und/oder im Endbereich des Verbindungsmittels eine Gewindeöffnung vorgesehen sein, wobei das Stellelement eine Stellschraube zum Zusammenwirken mit der Gewindeöffnung aufweist. Durch Zusammenwirken zwischen Stellschraube und Gewindeöffnung des Verbindungsmittels kann dann eine Verstellung des Keils erfolgen und somit bei Anordnung an den Begrenzungsabschnitten des Rotorabschnitts eine Verspannung eingeleitet werden. Diese Verspannung kann dann durch Lockern der Stellschraube in der Gewindeöffnung bedarfsweise auch wieder gelöst werden. Insbesondere kann der Keil an der Stellschraube angeordnet sein.

Vorzugsweise weist der Reißzahn einen Befestigungsabschnitt zur Befestigung am Verbindungsmittel und einen Schneidabschnitt mit wenigstens einer Schneide, bevorzugt aufweisend wenigstens eine Schneidkante, auf. Der Schneidabschnitt kann bedarfsweise vom Befestigungsabschnitt und/oder vom Verbindungsmittel abstehen. Eine abstehende Anordnung des Schneidabschnittes gewährleistet, dass das Zerkleinerungsgut zunächst auf den Schneidabschnitt trifft und der Schneidabschnitt zur Zerkleinerung des Aufgabegutes führt.

Bei einer weiteren bevorzugten Ausführungsform kann vorgesehen sein, dass der Schneidabschnitt zumindest bereichsweise eine Aufpanzerung aufweist. Die Aufpanzerung ist insbesondere eine Auftragsschweißung auf den Schneidabschnitt zur Erhöhung der Verschleißresistenz. So kann insbesondere der Reißzahn mit einer Aufpanzerung länger eingesetzt werden, da insbesondere der Reißzahn im Benutzungszustand hohen Materialbeanspruchungen unterliegt.

Das Verbindungsmittel kann an seinem dem Spannmittel gegenüberliegenden Ende eine abgeschrägte Abstützfläche aufweisen. An dieser Abstützfläche kann (muss jedoch nicht) ein weiteres Spannmittel angeordnet sein. Die Abstützfläche kann tangential an einen Begrenzungsabschnitt des Rotorabschnitts anliegen und so ein Verspannen ermöglichen.

An einem Verbindungsmittel können baugleiche oder unterschiedliche Reißzähne bereitgestellt werden. Die Reißzähne sind insbesondere in Abhängigkeit der jeweiligen Zerkleinerungsaufgabe bzw. in Abhängigkeit des zu zerkleinernden Aufgabegutes ausgebildet. Es kann auch vorteilhaft sein, wenn wenigstens zwei unterschiedliche Reißzähne an einem Verbindungsmittel angeordnet sind. So können in einem Rotorabschnitt ferner auch zumindest im Wesentlichen baugleiche oder unterschiedliche Reißzahnanordnungen bereitgestellt werden - jeweils in Abhängigkeit des zu zerkleinernden Aufgabegutes.

Die Reißzahnanordnung kann insbesondere durch ein Verstellen der Reißzähne an dem Verbindungsmittel verändert werden, ohne dass unterschiedliche Bauteile vorgehalten werden müssen. Dies wird durch die erfindungsgemäße Schraubverbindung zwischen Reißzahn und Verbindungsmittel gewährleistet.

Darüber hinaus betrifft die vorliegende Erfindung ebenfalls einen Rotor für eine Zerkleinerungsvorrichtung zur Zerkleinerung von Aufgabegut. Die Zerkleinerungsvorrichtung wird insbesondere im Holzrecycling und/oder zur Altholzaufbereitung eingesetzt. Der Rotor umfasst eine Mehrzahl von Rotorabschnitten, wobei in jedem Rotorabschnitt eine zumindest im Wesentlichen parallel zur Rotordrehachse des Rotors verlaufende Lagerachse vorgesehen ist. An wenigstens einer Lagerachse ist wenigstens eine Reißzahnanordnung nach einem der vorhergehenden Ausführungsformen angeordnet.

Die Lagerachse erstreckt sich bevorzugt zumindest im Wesentlichen über die Länge des Rotors und kann somit zur Lagerung von mehreren Reißzahnanordnungen dienen. Die Länge des Rotors verläuft insbesondere zumindest im Wesentlichen parallel zur Rotordrehachse.

Es versteht sich, dass im Hinblick auf bevorzugte Ausführungsformen und weiter im Hinblick auf Vorteile des Rotors auf die vorgenannten Ausführungen zur Reißzahnanordnung verwiesen werden darf, die in gleicher Weise auch für den erfindungsgemäßen Rotor gelten, ohne dass dies einer weiteren expliziten Erläuterung bedarf. Darüber hinaus können auch die Ausführungen zu dem Rotor auf die erfindungsgemäße Reißzahnanordnung übertragen werden, insbesondere ohne dass dies einer weiteren expliziten Erläuterung bedarf.

In einem Rotorabschnitt können insbesondere eine Mehrzahl von Reißzahnanordnungen eingesetzt werden. Insbesondere werden in einem Rotorabschnitt zwischen 2 bis 50, weiter bevorzugt zwischen 3 bis 20, insbesondere zwischen 4 bis 15, Reißzahnanordnungen eingesetzt.

Ferner weist der Rotor, wie zuvor erläutert, eine Mehrzahl von Rotorabschnitten auf. Insbesondere sind zumindest im Wesentlichen vier Rotorabschnitte vorgesehen, die sich besonders bevorzugt zumindest im Wesentlichen über einen jeweils gleichen Anteil in Umfangsrichtung des Rotors erstrecken. So kann im Querschnitt gesehen jeder Rotorabschnitt zumindest im Wesentlichen ein Viertel des Rotors einnehmen. Es können jedoch auch mehr oder weniger als vier Rotorabschnitte bereitgestellt werden.

Es versteht sich, dass in jedem erfindungsgemäßen Rotorabschnitt eine Lagerachse vorgesehen sein kann. Diese Lagerachse kann wahlweise zur Lagerung von freischwingenden Schlegeln oder von erfindungsgemäßen Reißzahnanordnungen dienen. Besonders bevorzugt kann demnach ein Rotor bereitgestellt werden, der lediglich Reißzahnanordnungen oder eine wenigstens eine Reißzahnanordnung kombiniert mit wenigstens einem Schlegel aufweist. Die Schlegel und die Reißzahnanordnungen können in einem Rotorabschnitt oder in getrennten Rotorabschnitten eingesetzt werden. Besonders bevorzugt ist, dass jeweils in einem Rotorabschnitt nur Schlegel oder Reißzahnanordnungen eingesetzt werden, jedoch der Rotor mehrere Rotorabschnitte aufweist, die entweder Schlegel oder Reißzahnanordnungen umfassen. Auch eine untereinander gemischte Anordnung ist möglich.

Besonders bevorzugt ist vorgesehen, dass zwei Rotorabschnitte Reißzahnanordnungen und zwei weitere Rotorabschnitte die freischwingenden Schlegel aufweisen. Diese Rotorabschnitte können dann abwechselnd zueinander angeordnet werden, so dass ein Rotor bereitgestellt werden kann, der zwei Rotorabschnitte mit daran verspannten Reißzahnanordnungen und zwei weitere Rotorabschnitte, in denen freischwingende Schlegel auf der jeweiligen Lagerachse angeordnet sind, aufweist. Die die Schlegel umfassenden Rotorabschnitte können dabei abwechselnd zu den Rotorabschnitten mit den verspannten Reißzahnanordnungen angeordnet werden. So dass sich insbesondere ein Aufbau des Rotors in der nachfolgenden Weise ergibt: Rotorabschnitt mit Schlegeln - Rotorabschnitt mit Reißzahnanordnungen - Rotorabschnitt mit Schlegeln - Rotorabschnitt mit Reißzahnanordnungen.

Erfindungsgemäß wird darüber hinaus die Möglichkeit geschaffen, dass eine einfache Montage und Demontage sowohl der Schlegel als auch der zu verspannenden Reißzahnanordnungen in und/oder an dem Rotorabschnitt gewährleistet werden kann.

Die Rotorabschnitte können voneinander über Begrenzungsabschnitte getrennt werden. Die Begrenzungsabschnitte können insbesondere im oberen Endbereich ein Rohr oder dergleichen aufweisen. An das Rohr kann sich dann auch eine Wandung anschließen. Diese Wandung kann, muss aber nicht durchgängig ausgebildet sein.

Es versteht sich, dass an einer weiteren Lagerachse eine Mehrzahl von verschwenkbar gelagerten Schlegeln gelagert ist, insbesondere wobei in zwei ersten Rotorabschnitten jeweils wenigstens eine Reißzahnanordnung und in zwei weiteren Rotorabschnitten die verschwenkbar gelagerten Schlegel angeordnet sind. Wie zuvor erläutert, können die ersten und weiteren Rotorabschnitte dann abwechselnd zueinander angeordnet sein, insbesondere um ein optimales Zerkleinerungsergebnis zu erzeugen.

Darüber hinaus können in einem Rotorabschnitt eine Mehrzahl von in Richtung der Rotordrehachse hintereinander angeordneten Segmenten, die auch als Kammern bezeichnet werden können, vorgesehen sein. Die Segmente können voneinander durch sich in radialer Richtung des Rotors sich erstreckende Trennwandabschnitte voneinander separiert werden. In wenigstens einer Kammer kann dann insbesondere wenigstens eine Reißzahnanordnung und/oder wenigstens ein verschwenkbarer Schlegel angeordnet sein.

Besonders bevorzugt sind in den einzelnen Kammern jeweils nur eine Reißzahnanordnung oder nur ein Schlegel angeordnet. Der Reißzahnanordnung wird insbesondere nicht mit den oder an den Trennwandabschnitten gelagert oder zu diesen verspannt, sondern die Reißzahnanordnung ist an den Begrenzungsabschnitten, mit denen auch die Trennwandabschnitte verbunden sind, angeordnet.

Auch der Schlegel ist bevorzugt nicht an dem Trennwandabschnitt gelagert, sondern insbesondere in dem Freiraum des jeweiligen Segmentes bzw. der Kammer, wobei die Kammern voneinander über die Trennwandabschnitte getrennt werden, so dass in jeder Kammer nur ein freischwingender Schlegel angeordnet ist.

Darüber hinaus betrifft die vorliegende Erfindung noch eine Zerkleinerungsvorrichtung zur Zerkleinerung von Aufgabegut. Die Zerkleinerungsvorrichtung wird insbesondere im Holzrecycling und/oder zur Altholzaufbereitung eingesetzt. Die Zerkleinerungsvorrichtung umfasst ferner einen drehbar gelagerten Rotor nach einem der vorgenannten Ausführungsformen.

Es versteht sich, dass im Hinblick auf Ausführungen zur Zerkleinerungsvorrichtung auf die vorgenannten Ausführungen zum Rotor und/oder zur Reißzahnanordnung verwiesen werden darf, die in gleicher Weise auch für die erfindungsgemäße Zerkleinerungsvorrichtung gelten. Um weitere unnötige Ausführungen zu vermeiden, wird auf eine diesbezügliche erneute Wiedergabe verzichtet.

Des Weiteren wird ausdrücklich darauf hingewiesen, dass alle vorgenannten und nachstehenden Intervalle sämtliche darin enthaltene Zwischenintervalle und auch Einzelwerte enthalten und diese Zwischenintervalle und Einzelwerte als erfindungswesentlich anzusehen sind, auch wenn diese Zwischenintervalle oder Einzelwerte im Einzelnen nicht konkret angegeben sind.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt:
- Fig. 1: eine schematische perspektivische Darstellung eines aus dem Stand der Technik bekannten Rotors mit an Lagerachsen angeordneten Schlegeln,
- Fig. 2: eine schematische perspektivische Darstellung eines aus dem Stand der Technik bekannten Rotors mit Reißzahnanordnungen und an Lagerachsen gelagerten Schlegeln,
- Fig. 3: eine schematische perspektivische Darstellung eines erfindungsgemäßen Rotors,
- Fig. 4: eine schematische Frontansicht auf den in Fig. 3 dargestellten erfindungsgemäßen Rotor,
- Fig. 5: eine schematische Schnittansicht des in Fig. 3 dargestellten erfindungsgemäßen Rotors,
- Fig. 6: eine schematische Schnittansicht einer erfindungsgemäßen Zerkleinerungsvorrichtung,
- Fig. 7: eine schematische perspektivische Darstellung einer erfindungsgemäßen Reißzahnanordnung,
- Fig. 8: eine schematische perspektivische Darstellung eines erfindungsgemäßen Reißzahns,
- Fig. 9: eine schematische perspektivische Darstellung eines erfindungsgemäßen Verbindungsmittels und
- Fig. 10: eine schematische perspektivische Darstellung der Lagerung von erfindungsgemäßen Reißzahnanordnungen.

Die Fig. 1 und 2 zeigen Rotoren 5, wie sie in der Praxis bekannt sind. Diese Rotoren 5 werden für Zerkleinerungsvorrichtungen 2 eingesetzt.

So zeigt zum Beispiel die Fig. 1 einen Rotor 5 mit einer Mehrzahl von Schlegeln 24, die jeweils in einer Kammer bzw. einem Segment 25 angeordnet sind. Die Schlegel 24 sind freischwingend auf einer Lagerachse 7 montiert. Es sind in dem in Fig. 1 dargestellten Ausführungsbeispiel 4 Lagerachsen 7 in jeweils einem Rotorabschnitt 4 vorgesehen. In dem in Fig. 1 dargestellten Ausführungsbeispiel werden die Rotorabschnitte 4 voneinander über Begrenzungsabschnitte 31 getrennt, wobei die Begrenzungsabschnitte 31 ein Rohr oder dergleichen als oberseitige Begrenzung aufweisen können.

Zur Ausbildung der mehreren Kammern bzw. Segmente 25 sind diese voneinander über Trennwandabschnitte 26 getrennt. Die Trennwandabschnitte 26 können sich in radialer Richtung des Rotors 5 erstrecken.

Die Schlegel 24 können insbesondere für eine Zerkleinerung von Altholz eingesetzt werden. Die Schlegel 24 können hierzu mit Gegenzerkleinerungswerkzeugen bzw. Zähnen 28 und/oder einer Prallplatte 29 zusammenwirken, was die Fig. 1 nicht näher zeigt. Die Schlegel 24 werden in der Praxis eher zur Altholzaufbereitung statt zur Zerkleinerung von Stammholz eingesetzt.

Sofern Stammholz behandelt werden soll, ist es in der Praxis bekannt, einen Rotor 5 einzusetzen, wie er in der Fig. 2 gezeigt ist. Der in Fig. 2 gezeigte Rotor 5 weist neben Schlegeln 24 noch eine Mehrzahl an Reißzahnanordnungen 1 auf. Wie ein Vergleich der Fig. 1 und 2 deutlich macht, müssen zur Anordnung der Reißzahnanordnungen 1 an dem Rotor 5 unterschiedliche Rotorformen vorgehalten werden. Dies ist durch die Lagerung der aus dem Stand der Technik bekannten Reißzahnanordnungen 1 bedingt. In diesem Zusammenhang zeigt Fig. 2, dass die Schlegel 24 in einem Rotorabschnitt 4 und die Reißzahnanordnungen 1 in einem anderen Rotorabschnitt 4 gelagert sind. Die Lagerung der Reißzahnanordnungen 1 erfolgt dabei über eine kraftschlüssige Verbindung mit den Trennwandabschnitten 26, die hierfür entsprechende Durchgangsöffnungen und eine ausreichende Stabilität aufweisen müssen.

Erfindungsgemäß ist nun vorgesehen, dass eine Reißzahnanordnung 1, wie sie in Fig. 7 schematisch dargestellt ist, an einen aus dem Stand der Technik nur für Schlegel 24 verwendeten Rotor 5 gelagert, was die Fig. 3 schematisch zeigt. Es ist keine aufwendige Adaption des in Fig. 1 dargestellten Rotors 5 zur Anordnung der erfindungsgemäßen Reißzahnanordnungen 1 notwendig. Vielmehr müssen lediglich die Schlegel 24 in wenigstens einem Rotorabschnitt 4 entfernt und die erfindungsgemäßen Reißzahnanordnungen 1 dort angeordnet werden.

Folglich zeigt die Fig. 3 den Einsatz und die Befestigung einer erfindungsgemäßen Reißzahnanordnung 1 an einem in der Zerkleinerungsvorrichtung 2 drehbar gelagerten Rotor 5. Der Rotor 5 weist eine Mehrzahl von Rotorabschnitten 4 auf, wobei in jedem Rotorabschnitt 4 eine zumindest im Wesentlichen parallel zur Rotordrehachse 6 des Rotors 5 verlaufende Lagerachse 7 vorgesehen ist. Die Reißzahnanordnung 1 weist wenigstens einen zumindest mittelbar an der Lagerachse 7 eines Rotorabschnitts 4 lagerbaren Reißzahn 8 auf.

In weiteren Ausführungsformen kann die Lagerachse 7 auch schräg zur Rotordrehachse 6 angeordnet sein, insbesondere mit der Rotordrehachse 6 einen Winkel von maximal 20°, insbesondere von maximal 10°, einschließen. Dies wird erfindungsgemäß auch unter einer zumindest im Wesentlichen parallelen Anordnung verstanden. Letztlich wird unter einer zumindest im Wesentlichen parallelen Anordnung eine vollständig parallele Anordnung der Achsen 6, 7, aber auch eine schräge Anordnung der Achsen 6, 7 zueinander bis zu einem Winkel von insbesondere 10° verstanden.

Der Rotor 5 mit den Reißzahnanordnungen 1 wird in einer Zerkleinerungsvorrichtung 2 zur Zerkleinerung von Aufgabegut 3, insbesondere zum Einsatz im Holzrecycling und/oder zur Altholzaufbereitung, eingesetzt. Eine schematische Schnittansicht einer Zerkleinerungsvorrichtung 2 ist in Fig. 6 gezeigt.

Fig. 6 zeigt, dass zur Zerkleinerung am Rotor 5 Schlegel 24 und Reißzahnanordnungen 1 mit Reißzähnen 8 vorgesehen sind.

Der Rotor 5, der auch als Trommel bezeichnet kann, wird insbesondere angetrieben, bevorzugt drehangetrieben. Demnach ist der Rotor 5 insbesondere drehbar in der Zerkleinerungsvorrichtung 2 gelagert.

Zur Zerkleinerung des Aufgabegutes 3 kann zum Zusammenwirken mit den Schlegeln 24 und den Reißzahnanordnungen eine Prallplatte 29 vorgesehen sein.

Zur Befestigung an der jeweiligen Lagerstelle des Rotors 5, nämlich an der Lagerachse 7, weist der Schlegel 24, aber auch die Reißzahnanordnung 1, eine Lagerbohrung auf, um den Schlegel 24 oder die Reißzahnanordnung 1 mit der Lagerachse 7 zu verbinden.

Die Zerkleinerungsvorrichtung 2 weist weiter an der Prallplatte 29 vorstehende Zähne 28 auf. Die Zerkleinerung des Zerkleinerungsgutes 3 findet letztlich zwischen dem schwenkbaren Schlegeln 24 bzw. den Reißzähnen 8 der Reißzahnanordnungen 1 und den Zähnen 28 der Prallplatte 29 statt.

Anders als bei dem in Fig. 2 gezeigten Rotor 5 werden die Reißzahnanordnungen 1 nicht mehr an den Trennwänden 26, sondern an der Lagerachse 7 gelagert. Eine entsprechende Anpassung der einzelnen Kammern/Segmente 25 speziell für die Reißzahnanordnungen 1 kann folglich vermieden werden.

Besonders bevorzugt sind zur Trennung der Rotorabschnitte 4 Begrenzungsabschnitte 31 vorgesehen, die beispielsweise ein Rohr oder dergleichen aufweisen können. Neben der Lagerachse 7 können auch diese Begrenzungsabschnitte 31 zur Lagerung der Reißzahnanordnungen 1 genutzt werden, insbesondere indem die Reißzahnanordnungen 1 an den Begrenzungsabschnitten 31 abgestützt und/oder mit diesen verspannt sind.

Der Reißzahn 8 steht insbesondere über die weiteren Bestandteile der Reißzahnanordnung 1 über, wie die Fig. 4 schematisch in einer Vorder- bzw. Frontansicht zeigt.

Die Fig. 4 zeigt weiter, dass der Reißzahn 8 hinter der Spitze des Schlegels 24 in radialer Richtung zurückversetzt ist, so dass bei Drehung des Rotors 5 das Material zunächst auf die Schlegelspitze und erst anschließend auf den Reißzahn 8 trifft. Der Versatz ist in Bezug auf die bei Drehung des Rotors 5 erzeugten Hüllkurven des äußersten Punktes des Reißzahns 8 und des Schlegels 24 zu verstehen. So kann ein reduzierter Verschleiß der Reißzähne 8 ermöglicht werden. Die Schlegel 24 hingegen können durch die freischwingende Anordnung ohnehin bedarfsweise hohen Prozesskräften ausweichen.

Insbesondere ist die Reißzahnanordnung 1 in dem oder an dem Rotorabschnitt 4 verspannt. Zum zumindest mittelbaren Verspannen des Reißzahns 8 im und/oder am Rotorabschnitt 4 und insbesondere zur drehfesten Anordnung des Reißzahns 8 an der Lagerachse 7 des Rotorabschnitts 4 kann wenigstens ein Spannmittel 9 der Reißzahnanordnung 1 vorgesehen sein. Das Spannmittel 9 ist in Fig. 7 im Detail näher gezeigt. Zur Verspannung der Reißzahnanordnung 1 ist in dem in Fig. 7 dargestellten Ausführungsbeispiel nur ein Spannmittel 9 vorgesehen.

In weiteren Ausführungsformen können jedoch auch mehrere Spannmittel 9 für eine Reißzahnanordnung 1 vorgesehen sein.

In dem Rotorabschnitt 4 selber können auch entweder nur eine oder mehrere Reißzahnanordnungen 1 eingesetzt werden, wie die Fig. 3 zeigt. Insbesondere ist jeweils eine Reißzahnanordnung 1 in jedem Segment 25 angeordnet. In weiteren Ausführungsformen können auch freie Segmente 25 ohne Schlegel 24 oder ohne Reißzahnanordnungen 1 vorgesehen sein.

Gleichfalls ist in dem in Fig. 3 dargestellten Ausführungsbeispiel vorgesehen, dass in einem Rotorabschnitt 4 entweder Schlegel 24 oder Reißzahnanordnungen 1 angeordnet sind. In weiteren, nicht näher dargestellten Ausführungsformen können in einem Rotorabschnitt 4 neben Schlegeln 24 auch Reißzahnanordnungen 1 angeordnet sein. Die Ausbildung des Rotors 5 erfolgt insbesondere anhand des zu zerkleinernden Gutes 3. So ist es auch möglich, dass auf einer Lagerachse 7 sowohl Schlegel 24 als auch Reißzahnanordnungen 1 angeordnet sind, insbesondere nacheinander ein Schlegel 24, eine Reißzahnanordnung 1, usw..

Zur Befestigung des Reißzahns 8 an der Lagerachse 7 kann ein Verbindungsmittel 10 vorgesehen sein, das in Fig. 10 dargestellt ist. Das Verbindungsmittel 10 ist mit der Lagerachse 7 verbunden oder verbindbar. Das in Fig. 10 dargestellte Verbindungsmittel 10 ist bügelartig ausgebildet. Die Fig. 7 zeigt, dass der Reißzahn 8 kraftschlüssig, in weiteren, nicht näher dargestellten Ausführungsformen formschlüssig, mit dem Verbindungsmittel 10 verbunden und/oder verbindbar ist.

Insbesondere stützt sich das Verbindungsmittel 10 auf der Lagerachse 7 ab, wobei das Verbindungsmittel 10 zum Hindurchführen der Lagerachse 7 eine Durchgangsöffnung 11 aufweisen kann, die in den Fig. 7 und 9 dargestellt ist. Zum Einführen der Lagerachse 7 ist in der Fig. 7 noch eine in der Durchgangsöffnung 11 angeordnete Hülse 32 dargestellt, die bei dem in Fig. 9 vorgesehenen Ausführungsbeispiel nicht vorhanden ist. Die Hülse 32 kann das Hindurchführen der Lagerachse 7 und auch die Abstützung an der Lagerachse 7 optimieren.

In der Durchgangsöffnung 11 ist die Lagerachse 7 zumindest im Wesentlichen spielfrei gelagert.

Nicht näher dargestellt ist, dass bei einer weiteren bevorzugten Ausführungsform der Reißzahn 8 einstückig mit dem Verbindungsmittel 10 ausgebildet ist. Mit dem Verbindungsmittel 10 können auch mehrere Reißzähne 8 verbunden sein.

Die Fig. 7 zeigt weiter, dass an dem Verbindungsmittel 10 wenigstens zwei Reißzähne 8, insbesondere an gegenüberliegenden Seitenflächen 12, 13 des Verbindungsmittels 10, anordnenbar sind. Es können bedarfsweise auch mehr als zwei Reißzähne 8 an dem Verbindungsmittel 10 angeordnet sein. In dem in Fig. 7 dargestellten Ausführungsbeispiel grenzen die Reißzähne 8 zumindest bereichsweise unmittelbar an die Seitenflächen 12, 13 des Verbindungsmittels 10 an.

Die Reißzähne 8 können in unterschiedlichen Positionen und/oder unterschiedliche Seiten an dem Verbindungsmittel 10 angeordnet werden. Die Fig. 7 zeigt, dass die Reißzähne an dem Verbindungsmittel 10 versetzt zueinander angeordnet sind, demnach insbesondere nicht parallel zueinander an den Seitenflächen 12, 13 angeordnet sind. Eine parallele Anordnung der Reißzähne 8, wie sie für eine aus dem Stand der Technik bekannte Reißzahnanordnung 1 in Fig. 2 dargestellt ist, ist auch bei der erfindungsgemäßen Reißzahnanordnung 1 möglich, jedoch nicht näher dargestellt.

Der Versatz der Reißzähne 8 einer Reißzahnanordnung 1 kann sich auf die Drehrichtung des Rotors 5 beziehen. Zudem ist der Versatz der Reißzähne 8 insbesondere einstellbar bzw. variierbar.

Vorzugsweise können nämlich die Reißzähne 8 in unterschiedliche Positionen mit dem Verbindungsmittel 10 verbunden werden. Das Verbindungsmittel 10 kann hierfür entsprechend ausgebildet sein.

Fig. 5 zeigt eine Schnittansicht des in Fig. 3 dargestellten Rotors 5. Dabei ist das Verbindungsmittel 10 derart ausgebildet, dass der Rotorabschnitt 4 in Umfangsrichtung von dem Verbindungsmittel 10 zumindest im Wesentlichen überspannt ist. Der Verbindungsabschnitt 10 verbindet in dem in Fig. 5 dargestellten Ausführungsbeispiel die Begrenzungsabschnitte 31 des Rotorabschnitts 4 miteinander. Der Begrenzungsabschnitt 31 kann insbesondere, wie in Fig. 10 gezeigt, ein Rohr 33 zur Anordnung des Verbindungsmittels 10 und eine sich an das Rohr 33 anschließende Wandung 35, die sich bis zu einer inneren Welle 35 des Rotors 5 erstecken kann, aufweisen. Die Welle 35 kann drehbar gelagert sein.

Fig. 7 zeigt, dass das Spannmittel 9 an dem Verbindungsmittel 10 angeordnet ist. Zudem ist in Fig. 7 weiter dargestellt, dass das Spannmittel 9 an wenigstens einem Endbereich 14 des Verbindungsmittels 10 angeordnet ist. Der andere Endbereich 36 des Verbindungsmittels 10 kann ohne Spannmittel 31 an dem Rotorabschnitt 4, vorzugsweise an dem Begrenzungsabschnitt 31, insbesondere dem Rohr 33, angeordnet sein, wie die Fig. 5 zeigt.

Des Weiteren zeigt Fig. 7, dass an dem anderen Endbereich 36 des Verbindungsmittels 10, an dem kein Spannmittel 9 angeordnet ist, eine Öffnung 37 zum äußeren Eingreifen eines Werkzeugs vorgesehen ist. Über entsprechendes Werkzeug kann die Reißzahnanordnung 1 bei gelockertem Spannmittel 9 über die Öffnung 37 demontiert werden.

Neben dieser Öffnung 37 für externes Werkzeug kann das Verbindungsmittel 10 eine Mehrzahl von Befestigungsöffnungen 15 zur Anordnung wenigstens einer Schraubverbindung 16 zur Befestigung des Reißzahns 8 aufweisen. Die in die Befestigungsöffnungen 15 eingesetzten Schraubverbindungen 16 sind in Fig. 7 gezeigt. Der Reißzahn 8 kann ebenfalls Befestigungsöffnungen 38 zum Hindurchführen der Schraubverbindungen 16 aufweisen, was die Fig. 8 im Detail zeigt.

Die Anzahl der Befestigungsöffnungen 15 des Verbindungsmittels 10 kann die Anzahl der Schraubverbindungen 16 für den Reißzahn 8 oder die Reißzähne 8 oder die Anzahl der Befestigungsöffnungen 38 eines Reißzahns 8 übersteigen. Allerdings können auch über eine Schraubverbindung 16 mehrere Reißzähne 8 verbunden werden, was die Fig. 7 zeigt. Wenn Schraubverbindungen 16 des gleichen Typs sowohl zur Befestigung eines Reißzahns 8 als auch mehrerer Reißzähne 8 eingesetzt werden, so können Abstandplatten 30 bereitgestellt werden, wie die Fig. 3 schematisch zeigt. Die Abstandsplatte 30 kann insbesondere an der gegenüberliegenden Seitenfläche 12 oder 13 angeordnet sein, an der jeweils nicht der Reißzahn 8 angeordnet ist.

Fig. 7 zeigt, dass der Reißzahn 8 mit mehreren Schraubverbindungen 16 mit dem Verbindungsmittel 10 verbunden ist, insbesondere wobei wenigstens eine Schraubverbindung 16 eines Reißzahns 8 auch zur Befestigung eines an der gegenüberliegenden Seitenfläche 12, 13 des Verbindungsmittels 10 angeordneten Reißzahns 8 ausgebildet ist, wie dies zuvor erläutert worden ist.

Des Weiteren zeigt die Fig. 7, dass das Spannmittel 9 einen zu verspannenden Keil 17 aufweist. Das Spannmittel 9 kann weiter ein Stellelement 18 zum Verstellen des Keils 17 relativ zum Verbindungsmittel 10 aufweisen. Das Stellelement 18 kann fest, jedoch insbesondere beweglich, an dem Verbindungsmittel 10 angeordnet und mit dem Keil 17 verbunden sein.

Zur Bewegung des Stellelementes 18 relativ zum Verbindungsmittel 10 kann eine Schraubverbindung vorgesehen sein, wonach am Endbereich 14 des Verbindungsmittels 10 eine Gewindeöffnung 19 vorgesehen ist, die zum Zusammenwirken mit einem entsprechenden Gewinde des Stellelementes 18 dient. Die Gewindeöffnung 19 ist in Fig. 9 dargestellt.

Zum Zusammenwirken mit der Gewindeöffnung 19 kann das Stellelement 18 eine Stellschraube 20 aufweisen. Der Keil 17 wiederum kann an der Stellschraube 20 angeordnet sein, was die die Fig. 7 zeigt. Demnach kann der Keil 17 durch Verstellen der Stellschraube 20 in der Gewindeöffnung 19 verstellt bzw. in seiner Höhenposition relativ zum Verbindungsmittel 10 bzw. in seinem Abstand zum Verbindungsmittel 10 geändert werden.

Fig. 8 zeigt, dass der Reißzahn 8 einen Befestigungsabschnitt 21 zur Befestigung am Verbindungsmittel 10 und einen Schneidabschnitt 22 mit wenigstens einer Schneide 23, insbesondere einer Schneidkante, aufweist. In dem Befestigungsabschnitt 21 können Befestigungsöffnungen 38 zum Hindurchführen der Schraubverbindungen 16 vorgesehen sein. Der Schneidabschnitt 22 steht vom Befestigungsabschnitt 22 bzw. vom Verbindungsmittel 10 im montierten Zustand ab, was die Fig. 7 zeigt.

Fig. 8 zeigt weiter, dass an dem Schneidabschnitt 22 zumindest bereichsweise eine Aufpanzerung 39 vorgesehen ist. Die Aufpanzerung 39 erhöht die Verschleißresistenz und kann insbesondere als Auftragsschweißung ausgebildet sein.

Darüber hinaus zeigt Fig. 7, dass das Verbindungsmittel 10 an seinem dem Spannmittel 9 gegenüberliegenden Ende bzw. an dem anderen Endbereich 36 eine abgeschrägte Abstützfläche 27 aufweist. Die Abstützfläche 37 kann zur Anordnung und zum Verspannen mit einem Begrenzungsabschnitt 31 dienen, wobei dies in der Fig. 5 im Detail näher dargestellt ist. Die Fig. 5 zeigt, dass die Abstützfläche 27 sich tangential an den Begrenzungsabschnitt 31 anordnet und so insbesondere als Widerlager für die mit dem Spannmittel 9 erreichte Verspannung dient.

Des Weiteren betrifft die vorliegende Erfindung einen Rotor 5 einer Zerkleinerungsvorrichtung 2 zur Zerkleinerung von Aufgabegut 3, insbesondere zum Einsatz im Holzrecycling, mit einer Mehrzahl von Rotorabschnitten 4. Der Rotor 5 ist im Detail in Fig. 3 für eine Ausführungsform dargestellt.

Im Hinblick auf bevorzugte Ausführungsformen der Zerkleinerungsvorrichtung 2 darf auf die vorstehenden Ausführungen verwiesen werden, die in gleicher Weise für die Zerkleinerungsvorrichtung 2 und den Rotor 5 selbst gelten.

Fig. 3 zeigt, dass in jedem Rotorabschnitt 4 eine zumindest im Wesentlichen parallel zur Rotordrehachse 6 des Rotors 5 verlaufende Lagerachse 7 vorgesehen ist, wobei an wenigstens einer Lagerachse 7 wenigstens eine Reißzahnanordnung 1 nach einer der zuvor diskutierten Ausführungsformen angeordnet ist. Die Lagerachse 7 erstreckt sich insbesondere über die Länge des Rotors 5, wobei sich die Länge des Rotors 5 insbesondere zumindest im Wesentlichen parallel zur Drehachse bzw. Rotordrehachse 6 erstreckt.

Die Fig. 10 zeigt besonders anschaulich die Anordnung der Reißzahnanordnungen 1 an den Begrenzungsabschnitten 31 und der Lagerachse 7. Zur Darstellung der Lagerung ist die (vordere) Abschlussplatte 40 des Rotors 5 weggelassen worden.

Fig. 10 zeigt weiter, dass an wenigstens einer weiteren Lagerachse 7 eine Mehrzahl von verschwenkbar gelagerten Schlegeln 24 gelagert ist. So können Rotorabschnitte 4 mit Reißzahnanordnungen 1 und weitere Rotorabschnitte 4 mit Schlegeln 24 vorgesehen sein.

Insbesodnere sind in zwei ersten Rotorabschnitten 4 jeweils wenigstens eine Reißzahnanordnung 1 und in zwei weiteren Rotorabschnitten 4 die verschwenkbar gelagerten Schlegel 24 angeordnet. In der Fig. 10 ist zudem gezeigt, dass die ersten und die weiteren Rotorabschnitte 4 abwechselnd zueinander angeordnet sind.

Wie zuvor erläutert, zeigt die Fig. 6 in einer Schnittansicht eine Zerkleinerungsvorrichtung 2 zur Zerkleinerung von Aufgabegut 3, insbesondere zum Einsatz im Holzrecycling, mit einem drehbar gelagerten Rotor 5 nach einem der vorgenannten Ausführungsformen.

Im Hinblick auf Ausführungen zur Zerkleinerungsvorrichtung 2 darf auf das vorherige Vorbringen verwiesen werden, das in gleicher Weise für die Zerkleinerungsvorrichtung 2 gilt.

### Bezugszeichenliste:

- 1: Reißzahnanordnung
- 2: Zerkleinerungsvorrichtung
- 3: Aufgabegut
- 4: Rotorabschnitt
- 5: Rotor
- 6: Rotordrehachse
- 7: Lagerachse
- 8: Reißzahn
- 9: Spannmittel
- 10: Verbindungsmittel
- 11: Durchgangsöffnung von 10
- 12: Seitenfläche von 10
- 13: Seitenfläche von 10
- 14: Endbereich von 10
- 15: Befestigungsöffnung von 10
- 16: Schraubverbindung
- 17: Keil von 9
- 18: Stellelement von 9
- 19: Gewindeöffnung von 10
- 20: Stellschraube von 20
- 21: Befestigungsabschnitt von 8
- 22: Schneidabschnitt von 8
- 23: Schneide von 22
- 24: Schlegel
- 25: Segment
- 26: Trennwandabschnitt
- 27: Abstützfläche von 10
- 28: Zähne
- 29: Prallplatte
- 30: Abstandsplatte
- 31: Begrenzungsabschnitt
- 32: Hülse
- 33: Rohr
- 34: Wandung
- 35: Welle
- 36: anderer Endbereich von 10
- 37: Öffnung
- 38: Befestigungsöffnung von 8
- 39: Aufpanzerung
- 40: Abschlussplatte

## Patentansprüche

1. Reißzahnanordnung (1) einer Zerkleinerungsvorrichtung (2) zur Zerkleinerung von Aufgabegut (3), insbesondere zum Einsatz im Holzrecycling, vorgesehen zur Befestigung an einem eine Mehrzahl von Rotorabschnitten (4) aufweisenden Rotor (5), bei dem in jedem Rotorabschnitt (4) eine zumindest im Wesentlichen parallel zur Rotordrehachse (6) des Rotors (5) verlaufende Lagerachse (7) vorgesehen ist,
**dadurch gekennzeichnet,**
**dass** wenigstens ein zumindest mittelbar an der Lagerachse (7) eines Rotorabschnitts (4) lagerbarer Reißzahn (8) vorgesehen ist.

2. Reißzahnanordnung nach Anspruch 1, **dadurch gekennzeichnet, dass** wenigstens ein Spannmittel (9) der Reißzahnanordnung (1) zum zumindest mittelbaren Verspannen des Reißzahns (8) im und/oder am Rotorabschnitt (4) und insbesondere zur drehfesten Anordnung des Reißzahns (8) an der Lagerachse (7) des Rotorabschnitts (4) vorgesehen ist.

3. Reißzahnanordnung nach Anspruch 1 oder 2, **dadurch gekennzeichnet, dass** der Reißzahn (8) mit einem mit der Lagerachse (7) verbundenen und/oder verbindbaren, insbesondere bügelartigen, Verbindungsmittel (10) der Reißzahnanordnung (1) verbunden und/oder verbindbar ist, insbesondere wobei der Reißzahn (8) einstückig mit dem Verbindungsmittel (10) ausgebildet ist und/oder kraftschlüssig und/oder formschlüssig mit dem Verbindungsmittel (10) verbunden und/oder verbindbar ist und/oder insbesondere wobei das Verbindungsmittel (10) eine Durchgangsöffnung (11) für die Lagerachse (7) aufweist und/oder insbesondere wobei die Lagerachse (7) zumindest im Wesentlichen spielfrei in der Durchgangsöffnung (11) anordnenbar ist.

4. Reißzahnanordnung nach einem der vorhergehenden Ansprüche, **dadurch gekennzeichnet, dass** an dem Verbindungsmittel (10) wenigstens zwei Reißzähne (8), insbesondere an gegenüberliegenden Seitenflächen (12, 13) des Verbindungsmittels (10), anordnenbar sind.

5. Reißzahnanordnung nach einem der vorhergehenden Ansprüche, **dadurch gekennzeichnet, dass** das Verbindungsmittel (10) derart ausgebildet ist, dass der Rotorabschnitt (4) in Umfangsrichtung von dem Verbindungsmittel (10) zumindest im Wesentlichen überspannt ist.

6. Reißzahnanordnung nach einem der vorhergehenden Ansprüche, **dadurch gekennzeichnet, dass** das Spannmittel (9) an dem Verbindungsmittel (10) angeordnet ist, insbesondere wobei das Spannmittel (9) an wenigstens einem Endbereich (14) des Verbindungsmittels (10) angeordnet ist.

7. Reißzahnanordnung nach einem der vorhergehenden Ansprüche, **dadurch gekennzeichnet, dass** das Verbindungsmittel (10) eine Mehrzahl von Befestigungsöffnungen (15) zur Anordnung wenigstens einer Schraubverbindung (16) zur Befestigung des Reißzahns (8) aufweist, insbesondere wobei die Anzahl der Befestigungsöffnungen (15) die Anzahl der Schraubverbindungen (16) für den Reißzahn (8) oder die Reißzähne (8) übersteigt und/oder insbesondere wobei der Reißzahn (8) in unterschiedlichen Positionen am Verbindungsmittel (10) montierbar ist.

8. Reißzahnanordnung nach einem der vorhergehenden Ansprüche, **dadurch gekennzeichnet, dass** der Reißzahn (8) mit mehreren Schraubverbindungen (16) mit dem Verbindungsmittel (10) verbunden ist, insbesondere wobei wenigstens eine Schraubverbindung (16) eines Reißzahns (8) auch zur Befestigung eines an der gegenüberliegenden Seitenfläche (12, 13) des Verbindungsmittels (10) angeordneten Reißzahns (8) ausgebildet ist.

9. Reißzahnanordnung nach einem der vorhergehenden Ansprüche, **dadurch gekennzeichnet, dass** das Spannmittel (9) einen zu verspannenden Keil (17) aufweist.

10. Reißzahnanordnung nach einem der vorhergehenden Ansprüche, **dadurch gekennzeichnet, dass** das Spannmittel (9) ein Stellelement (18) zum Verstellen des Keils (17) relativ zum Verbindungsmittel (10) aufweist, insbesondere wobei das Stellelement (18) fest an dem Verbindungsmittel (10) angeordnet ist und mit dem Keil (17) verbunden ist, und/oder
dass am Endbereich (14) des Verbindungsmittels (10) eine Gewindeöffnung (19) vorgesehen ist, wobei, vorzugsweise, das Stellelement (18) eine Stellschraube (20) zum Zusammenwirken mit der Gewindeöffnung (19) aufweist, insbesondere wobei der Keil (17) an der Stellschraube (20) angeordnet ist.

11. Reißzahnanordnung nach einem der vorhergehenden Ansprüche, **dadurch gekennzeichnet, dass** der Reißzahn (8) einen Befestigungsabschnitt (21) zur Befestigung am Verbindungsmittel (10) und einen Schneidabschnitt (22) mit wenigstens einer Schneide (23), insbesondere einer Schneidkante, aufweist, insbesondere wobei der Schneidabschnitt (22) vom Befestigungsabschnitt (22) und/oder vom Verbindungsmittel (10) absteht und/oder insbesondere wobei an dem Schneidabschnitt (22) zumindest bereichsweise eine Aufpanzerung (39) vorgesehen ist.

12. Reißzahnanordnung nach einem der vorhergehenden Ansprüche, **dadurch gekennzeichnet, dass** das Verbindungsmittel (10) an seinem dem Spannmittel (9) gegenüberliegenden Ende eine abgeschrägte Abstützfläche (27) aufweist.

13. Rotor (5) einer Zerkleinerungsvorrichtung (2) zur Zerkleinerung von Aufgabegut (3), insbesondere zum Einsatz im Holzrecycling, mit einer Mehrzahl von Rotorabschnitten (4), wobei in jedem Rotorabschnitt (4) eine zumindest im Wesentlichen parallel zur Rotordrehachse (6) des Rotors (5) verlaufende Lagerachse (7) vorgesehen ist,
wobei an wenigstens einer, bevorzugt sich über die Länge des Rotors (5) erstreckende, Lagerachse (7) wenigstens eine Reißzahnanordnung (1) nach einem der Ansprüche 1 bis 12 angeordnet ist.

14. Rotor nach Anspruch 13, **dadurch gekennzeichnet, dass** an wenigstens einer weiteren Lagerachse (7) eine Mehrzahl von verschwenkbar gelagerten Schlegeln (24) gelagert ist, insbesondere wobei in zwei ersten Rotorabschnitten (4) jeweils wenigstens eine Reißzahnanordnung (1) und in zwei weiteren Rotorabschnitten (4) die verschwenkbar gelagerten Schlegel (24) angeordnet sind, wobei, vorzugsweise, die ersten und die weiteren Rotorabschnitte (4) abwechselnd zueinander angeordnet sind.

15. Zerkleinerungsvorrichtung (2) zur Zerkleinerung von Aufgabegut (3), insbesondere zum Einsatz im Holzrecycling, mit einem drehbar gelagerten Rotor (5) nach Anspruch 13 oder 14.
